# EUROPÄISCHE PATENTSCHRIFT

(11) **EP 2 143 864 B1**
(45) Veröffentlichungstag und Bekanntmachung des Hinweises auf die Patenterteilung: **30.03.2011**
(21) Anmeldenummer: 08012354.0
(22) Anmeldetag: 09.07.2008
(51) Int. Cl.: E05F 15/12, E05D 15/32

(54) **Fenster, Tür oder dergleichen sowie Ausstellschere mit einem Ausstellarm für ein derartiges Fenster, eine derartige Tür oder dergleichen**
Window, door or similar and stay with a stay arm for such a window, door or similar
Fenêtre, porte ou analogue, ainsi que compas avec levier à bras de projection pour une telle fenêtre, une telle porte ou analogue

(43) Veröffentlichungstag der Anmeldung: 13.01.2010
(73) Patentinhaber: ROTO FRANK AG, 70771 Leinfelden-Echterdingen (DE)
(72) Erfinder:
(74) Vertreter: Kohler Schmid Möbus

(56) Entgegenhaltungen:
- EP-A- 1 223 287
- EP-A- 1 553 254
- EP-A- 1 693 543
- EP-A- 1 801 340
- DE-C1- 10 157 094
- FR-A- 2 815 069

## Beschreibung

Die Erfindung betrifft ein Fenster, eine Tür oder dergleichen nach dem Oberbegriff von Patentanspruch 1 sowie eine zweiarmige Ausstellschere nach dem Oberbegriff von Patentanspruch 10.

EP 1 223 287 A2 offenbart eine Anordnung, im Falle derer ein Ausstellarm einer Ausstellschere mit einem Längsende an einem Flügelbock angelenkt ist, der seinerseits mit einem Flügel eines Oberlichtes oder einer Klappe fest verbunden ist. Das gegenüberliegende Längsende des Ausstellarms ist an einem Anlenkstück schwenkgelagert, das an einem auf einen Blendrahmen aufgesetzten Scherenkörper parallel zu der Blendrahmenhauptebene verschieblich geführt ist. Ein gleichfalls an dem Scherenköper vorgesehener Spindelantrieb umfasst eine Spindelmutter, die motorisch angetrieben längs einer Spindel des Spindelantriebes bewegt werden kann. Über eine Lenkeranordnung, die einerseits an der Spindelmutter und andererseits an dem Ausstellarm angelenkt ist, treibt die Spindelmutter bei ihrer Bewegung längs der Spindel des Spindelantriebes den Ausstellarm mit einer Schwenkbewegung an. In Abhängigkeit von der Bewegungsrichtung der Spindelmutter und der daraus resultierenden Schwenkrichtung des Ausstellarms wird der Flügel geöffnet oder geschlossen. Ist der Flügel geschlossen und verriegelt, so führt die Spindelmutter bei ihrer Bewegung zum Öffnen des Flügels ausgehend von ihrer Ausgangsposition auf der Spindel zunächst einen Leerhub, also eine Teilbewegung aus, die noch nicht zu einer Öffnungsbewegung des Flügels führt. Dieser Leerhub wird ermöglicht durch entsprechende Gestaltung der zwischen der Spindelmutter und dem Ausstellarm vorgesehenen Lenkeranordnung. Der Leerhub der Spindelmutter dient dazu, den an dem Blendrahmen verriegelten Flügel zu entriegeln. Zu diesem Zweck ist an der Spindelmutter ein Mitnehmer angebracht, der eine in Öffnungsrichtung des Flügels offene Aufnahme aufweist. Bei geschlossenem und verriegeltem Flügel greift in diese Aufnahme ein Zapfen eines Verriegelungsgestänges ein, das an dem Flügel in Flügelumfangsrichtung geführt ist. Bei ihrem Leerhub verlagert die Spindelmutter den Mitnehmer und über diesen den in die Aufnahme des Mitnehmers eingreifenden Zapfen mit dem Verriegelungsgestänge in Umfangsrichtung des Flügels. Dadurch wird der Flügel von dem Blendrahmen entriegelt. Bei fortgesetzter Bewegung der Spindelmutter bewirkt die Lenkeranordnung eine Schwenkbewegung des während des Leerhubes der Spindelmutter ortsunveränderlichen Ausstellarmes und damit verbunden eine Öffnungsbewegung des Flügels. Dabei tritt der Zapfen des flügelseitigen Verriegelungsgestänges aus der Aufnahme des Mitnehmers an der Spindelmutter aus. Wird der geöffnete Flügel wieder geschlossen, so muss der Zapfen des flügelseitigen Verriegelungsgestänges im Laufe der Schließbewegung des Flügels in die Aufnahme des Mitnehmers an der Spindelmutter einlaufen. Nur unter dieser Voraussetzung kann der Flügel in seine vollständig geschlossene Stellung überführt beziehungsweise kann der vollständig geschlossene Flügel mittels des Spindelantriebes an dem Blendrahmen verriegelt werden. Ein Einlaufen des Zapfens des flügelseitigen Verriegelungsgestänges in die Aufnahme des Mitnehmers an der Spindelmutter im Laufe der Schließbewegung des Flügels ist dann sichergestellt, wenn das Verriegelungsgestänge mit seinem Zapfen nach dem Entriegeln des Flügels seine Position in Flügelumfangsrichtung nicht verändert. Dies ist in der Praxis aber nicht immer gewährleistet. Vielmehr besteht die Gefahr, dass das flügelseitige Verriegelungsgestänge mit seinem Zapfen etwa bei Reinigungsarbeiten an dem geöffneten Flügel unbeabsichtigt in Flügelumfangsrichtung verschoben wird. Wird der Flügel mit einem derart fehlpositionierten Zapfen in Richtung auf den Blendrahmen bewegt, so kann der erforderliche Formschluss zwischen dem Zapfen des flügelseitigen Verriegelungsgestänges einerseits und der Aufnahme des Mitnehmers an der Spindelmutter des blendrahmenseitigen Spindelantriebes andererseits nicht hergestellt werden.

Gattungsgemäßer Stand der Technik ist bekannt aus DE 101 57 094 C1 sowie aus EP 1 801 340 A1.

DE 101 57 094 C1 betrifft eine Ausstellvorrichtung für einen Flügel eines Fensters, einer Tür oder dergleichen, die ein an einem Blendrahmen des betreffenden Flügels befestigtes Basisteil sowie eine Ausstellschere aufweist. Die Ausstellschere ist als Y-Schere ausgeführt und umfasst einen Ausstellarm sowie einen Haltearm. Der Ausstellarm ist mit einem Ende an dem Basisteil und mit dem anderen Ende an dem Flügel angelenkt. Zwischen den beiden endseitigen Anlenkstellen ist der Ausstellarm gelenkig mit dem Haltearm verbunden. Dieser wiederum ist an seinem von dem Ausstellarm abliegenden Ende an dem Basisteil angelenkt. Ein zusätzlich zu dem Ausstellarm und dem Haltearm vorgesehener Stützarm ist mit einem Ende an dem Haltearm und mit dem anderen Ende an dem Basisteil schwenkbar gelagert. Ein zu diesem Zweck in das Basisteil eingreifender Scherenbolzen des Stützarms bildet ein Anschlusselement, über welches das betreffende Ende des Stützarms mit einer motorischen Antriebseinrichtung verbunden ist. Die motorische Antriebseinrichtung ist an dem Basisteil der Ausstellvorrichtung und somit an dem Blendrahmen der vorbekannten Anordnung vorgesehen.

EP 1 801 340 A1 beschreibt eine Ausstellschere mit einem Ausstellarm sowie mit einem weiteren Scherenarm, wobei eine motorische Antriebseinrichtung der Ausstellvorrichtung an dem festen Rahmen des betreffenden Fensters, der betreffenden Tür oder dergleichen angebracht ist.

Ausgehend von dem gattungsgemäßen Stand der Technik besteht die Aufgabe der vorliegenden Erfindung darin, ein Fenster, eine Tür oder dergleichen mit einer Ausstellschere bzw. eine Ausstellschere bereitzustellen, die eine kompakte Baueinheit bildet.

Erfindungsgemäß gelöst wird diese Aufgabe durch die Vorrichtungen gemäß den Patentansprüchen 1 und 10.

Anspruchsgemäß ist der Ausstellarm des Flügelantriebes mittelbar oder unmittelbar an dem beweglichen Verriegelungselement angelenkt. Es besteht eine dauerhafte Anbindung des beweglichen Verriegelungselementes an dasjenige Antriebselement, mittels dessen die Überführung des beweglichen Verriegelungselementes in eine Verriegelungsstellung oder in eine Entriegelungsstellung bewirkt wird. Eine funktionssichere Ver- und/oder Entriegelung des Flügels an dem festen Rahmen ist infolgedessen sichergestellt. Der Ausstellarm übernimmt eine Doppelfunktion. Zum einen dient er als Element des Flügelantriebes dazu, den Flügel mit einer Öffnungsbewegung oder mit einer Schließbewegung gegenüber dem festen Rahmen zu verlagern. Zum andern fungiert der Ausstellarm als Teil der Verriegelungseinrichtung zum Ver- und/oder Entriegeln des Flügels an dem festen Rahmen. Der Ausstellarm ist Teil einer zweiarmigen Ausstellschere und als solcher an einer gemeinsamen Anlenkstelle mit einem weiteren Scherenarm verbunden. Die Scherenkonstruktion ermöglicht die Öffnungs- sowie die Schließbewegung des Flügels gegenüber dem festen Rahmen und kann gleichzeitig zum Ver- und zum Entriegeln des Flügels an dem festen Rahmen verwendet werden. Da die motorische Antriebseinrichtung für den Ausstellarm an dem weiteren Scherenarm vorgesehen ist, bildet die zweiarmige Ausstellschere eine kompakte Baueinheit, die eine Mehrzahl erfindungsrelevanter Funktionen übernehmen kann. Ebenfalls im Interesse eines besonders kompakten und auch im Interesse eines konstruktiv besonders einfachen Aufbaus der Gesamtanordnung werden im Falle der Erfindung sowohl die Verriegelungsbewegung und/oder die Entriegelungsbewegung als auch die Antriebs-Schwenkbewegung des Ausstellarms und des mit der motorischen Antriebseinrichtung versehenen weiteren Scherenarms mittels ein und derselben Antriebseinrichtung ausgeführt. Als Antriebseinrichtung bevorzugt wird ein Antrieb mit einem in seiner Drehrichtung umsteuerbaren Elektromotor.

Besondere Ausführungsarten der Erfindung nach den Patentansprüchen 1 und 10 ergeben sich aus den abhängigen Patentansprüchen.

Gemäß Patentanspruch 2 ist in vorteilhafter Ausgestaltung der Erfindung als bewegliches Verriegelungselement eine an dem betreffenden Flügel oder dem betreffenden festen Rahmen in Umfangsrichtung geführte Treibstange vorgesehen. Der erfindungsgemäße Ausstellarm und die erfindungsgemäße Ausstellschere dienen in diesem Fall zur Betätigung eines sogenannten "Zentralverschlusses".

Gemäß Patentanspruch 3 sorgt in Weiterbildung der Erfindung eine Führungseinrichtung für eine definierte Bewegung des Ausstellarms sowohl bei der Verriegelungsbewegung und/oder der Entriegelungsbewegung als auch bei der Antriebs-Schwenkbewegung.

Von einer Führungseinrichtung, die sich in der Praxis als dauerhaft funktionssicher bewährt hat, macht die Erfindungsbauart gemäß Patentanspruch 4 Gebrauch. Gehen Bahnabschnitte der anspruchsgemäßen Führungsbahn unmittelbar ineinander über, so können die Verriegelungsbewegung und/oder die Entriegelungsbewegung sowie die Antriebs-Schwenkbewegung des Ausstellarmes kontinuierlich und damit unterbrechungsfrei aufeinander folgen.

Kinematisch einfache und damit steuerungstechnisch ohne weiteres beherrschbare Verhältnisse ergeben sich dann, wenn die Anlenkstelle des Ausstellarms, die von der mit dem beweglichen Riegelelement verbundenen Anlenkstelle abliegt, bei der Verriegelungsbewegung und/oder bei der Entriegelungsbewegung sowie bei der Antriebs-Schwenkbewegung mit einer translatorischen Bewegung angetrieben und die translatorische Bewegung mittels der Führungseinrichtung des Ausstellarms in eine Antriebs-Schwenkbewegung umgesetzt wird (Patentanspruch 5).

Im Interesse einer kompakten Bauweise empfiehlt es sich, die Führungseinrichtung, mittels derer der Ausstellarm bei seinen Bewegungen geführt ist, in die Ausstellschere zu integrieren (Patentanspruch 6).

Unter Umständen kann es erforderlich sein, den Ausstellarm von dem beweglichen Verriegelungselement zu lösen. Zu diesem Zweck ist das Erfindungsmerkmal gemäß Patentanspruch 7 vorgesehen. Denkbar ist ein Lösen der Verbindung von Ausstellarm und beweglichem Verriegelungselement beispielsweise zu Montage- oder Demontagezwecken aber auch um besondere Relativbewegungen von Flügel und festem Rahmen zu ermöglichen.

Einen besonders praxisrelevanten Anwendungsfall der Erfindung betrifft Patentanspruch 8. Demnach ist die erfindungsgemäße Ausstellschere an einem Fenster zum Einbau in geneigte Flächen, vorzugsweise an einem Wohndachfenster, vorgesehen. Üblicherweise kann der Flügel eines derartigen Fensters in eine Putzstellung geschwenkt werden. Zuvor ist eine Arretierung zu lösen, durch welche der Flügel an einer unerwünschten Bewegung in die Putzstellung gehindert wird. Diese Arretierungsvorrichtung ist von dem erfindungsgemäßen Ausstellarm beziehungsweise von der erfindungsgemäßen Ausstellschere entkoppelt. Der Einsatz der erfindungsgemäßen Anordnung zum Ver- und/oder zum Entriegeln sowie zum Öffnen und Schließen des Flügels beeinträchtigt folglich die übliche Funktionalität von Fenstern zum Einbau in geneigte Flächen nicht.

Eine Zusatzverriegelungseinrichtung, wie sie im Falle der Erfindungsbauart nach Patentanspruch 9 vorgesehen ist, ermöglicht es, die beiden Scherenarme der Ausstellschere aneinander festzulegen. Nachdem die Ausstellschere einerseits mit dem festen Rahmen und andererseits mit dem Flügel verbunden ist, kann die anspruchsgemäße Zusatzverriegelungseinrichtung insbesondere dazu dienen, den erforderlichen Anpressdruck zwischen Flügel und festem Rahmen zu erzeugen.

Nachfolgend wird die Erfindung anhand beispielhafter schematischer Darstellungen näher erläutert. Es zeigen:
- Fig. 1:: ein Fenster mit einem Flügel, einem festen Rahmen sowie mit einer zwischen dem Flügel und dem festen Rahmen vorgese- henen Ausstellschere bei maximal geöffnetem Flügel,
- Fig. 2:: die Anordnung gemäß Fig. 1 bei geschlossenem und verriegel- tem Flügel,
- Fig. 3a:: die Ausstellschere gemäß Fig. 1 bei geschlossenem und ver- riegeltem Flügel,
- Fig. 3b:: die Ausstellschere gemäß Fig. 1 bei geschlossenem und ent- riegeltem Flügel,
- Fig. 3c:: die Ausstellschere gemäß Fig. 1 bei teilweise geöffnetem Flü- gel,
- Fig. 3d:: die Ausstellschere gemäß Fig. 1 bei maximal geöffnetem Flü- gel,
- Fig. 4:: ein Wohndachfenster mit einem Flügel, einem festen Rahmen sowie mit einer zwischen dem Flügel und dem festen Rahmen vorgesehenen Ausstellschere bei geöffnetem Flügel,
- Fig. 5:: die Anordnung gemäß Fig. 4 bei in einer Putzstellung befindli- chem Flügel,
- Fig.6:: die Anordnung gemäß den Fign. 4 und 5 bei geschlossenem und verriegeltem Flügel und
- Fig. 7:: die Anordnung gemäß Fig. 6 bei in einer Putzstellung befindli- chem Flügel.

Gemäß Fig. 1 umfasst ein Fenster 1 einen festen Rahmen 2, einen daran drehgelagerten Flügel 3 sowie eine zwischen dem festen Rahmen 2 und dem Flügel 3 vorgesehene Ausstellschere 4. Relativ zu dem festen Rahmen 2 ist der Flügel 3 mit einer Öffnungsbewegung sowie mit einer Schließbewegung um eine Flügel-Drehachse 5 bewegbar. Sowohl bei der Öffnungsbewegung als auch bei der Schließbewegung wird der Flügel 3 durch die Ausstellschere 4 angetrieben.

Die Ausstellschere 4 ist als zweiarmige Ausstellschere ausgeführt und umfasst einen Ausstellarm 6 sowie einen weiteren Scherenarm 7. Der Ausstellarm 6 ist an einer flügelseitigen Anlenkstelle 8 an einem Flügelbock 9 um eine Antriebs-Schwenkachse 10 schwenkbar gelagert. An einer in den Fign. 3a bis 3d erkennbaren gemeinsamen Anlenkstelle 11 sind der Ausstellarm 6 und der weitere Scherenarm 7 unter Ausbildung einer Antriebs-Schwenkachse 12 aneinander angelenkt. An seinem von der gemeinsamen Anlenkstelle 11 abliegenden Ende ist der weitere Scherenarm 7 an einer Anlenkstelle 13 unter Ausbildung einer Antriebs-Schwenkachse 14 an dem festen Rahmen 2 schwenkgelagert. Die Antriebs-Schwenkachsen 10, 12, 14 verlaufen parallel zueinander und dabei parallel zu der in Fig. 1 strichpunktiert angedeuteten Hauptebene des Fensters 1 beziehungsweise des festen Rahmens 2.

Der Flügelbock 9 an der flügelseitigen Anlenkstelle 8 des Ausstellarms 6 ist fest mit einem beweglichen Verriegelungselement in Form einer in Fig. 1 nur andeutungsweise erkennbaren Treibstange 15 verbunden. In herkömmlicher Weise ist die Treibstange 15 in einer Beschlagteilnut an der Falzseite des Flügels 3 untergebracht und in Umfangsrichtung des Flügels 3 verschiebbar. Sie wird falzseitig durch eine Stulpschiene 16 abgedeckt. Durch ein Langloch 17 der Stulpschiene 16 hindurch ist die Verbindung zwischen dem Flügelbock 9 und der Treibstange 15 hergestellt. Ein weiteres Langloch 18 der Stulpschiene 16 wird von einem Riegelzapfen 19 durchsetzt, der gleichfalls an der Treibstange 15 angebracht ist. Dem Riegelzapfen 19 an dem Flügel 3 ist ein Schließstück 20 an dem festen Rahmen 2 zugeordnet. In entsprechender Weise sind an den in Fig. 1 nicht erkennbaren Falzflächen des Flügels 3 weitere Riegelzapfen 19 und an dem festen Rahmen 2 weitere Schließstücke 20 vorgesehen. Einer der weiteren Riegelzapfen 19 ist in Fig. 1 zu erkennen. Auf diese Art und Weise bildet der an dem Flügel 3 vorgesehene Treibstangenbeschlag eine Verriegelungseinrichtung in Form eines Zentralverschlusses 21 für den Flügel 3.

Der mit dem Ausstellarm 6 gelenkig verbundene weitere Scherenarm 7 der Ausstellschere 4 lagert eine als Spindelantrieb 22 ausgeführte motorische Antriebseinrichtung für den Ausstellarm 6. Ausweislich der Fign. 3a bis 3d umfasst der Spindelantrieb 22 einen in seiner Drehrichtung umsteuerbaren elektrischen Antriebsmotor 23, eine von diesem antreibbare Antriebsspindel 24 sowie eine auf der Antriebsspindel 24 aufsitzende Spindelmutter 25. Die Spindelmutter 25 ist einstückig mit einem Führungsklotz 26 ausgebildet. An dem Führungsklotz 26 befindet sich die gemeinsame Anlenkstelle 11 des Ausstellarms 6 und des weiteren Scherenarms 7.

Eine Führungseinrichtung 27 für den Ausstellarm 6 umfasst als Führungselemente eine Führungsbahn in Form eines Führungsschlitzes 28 an dem Ausstellarm 6 sowie einen als Führungszapfen 29 ausgebildeten Bahnfolger an dem weiteren Scherenarm 7. Der Führungsschlitz 28 umfasst zwei Bahn- beziehungsweise Schlitzabschnitte 30, 31, die unmittelbar ineinander übergehen und winkelig zueinander verlaufen. Der Schlitzabschnitt 30 erstreckt sich parallel zu der Achse der Antriebsspindel 24 und damit auch parallel zu der Hauptebene des Fensters 1 beziehungsweise des festen Rahmens 2. Der Schlitzabschnitt 31 ist unter einem Winkel gegen den Schlitzabschnitt 30 geneigt.

Weiterhin ist in die Ausstellschere 4 eine Zusatzverriegelungseinrichtung 32 integriert. Diese umfasst einen Riegelhaken 33 an dem weiteren Scherenarm 7 sowie als bewegliches Zusatzverriegelungselement einen Zusatzriegelzapfen 34, der fest mit dem Ausstellarm 6 verbunden ist. An seiner Öffnungsseite ist der Riegelhaken 33 mit einer Einlaufschräge 35 versehen (Fig. 3).

Im geschlossenen und verriegelten Zustand (Fig. 2) liegt der Flügel 3 in gewohnter Weise mit einem Flügelüberschlag auf dem festen Rahmen 2 auf. Die Falzflächen des Flügels 3 liegen Falzflächen des festen Rahmens 2 gegenüber. Die Treibstange 15 ist in Umfangsrichtung des Flügels 3 in eine Stellung bewegt, in welcher die an der Treibstange 15 vorgesehenen Riegelzapfen 19 die zugeordneten festrahmenseitigen Schließstücke 20 hintergreifen. Dadurch ist der Flügel 3 an dem festen Rahmen 2 gegen eine Öffnungsbewegung um die Flügel-Drehachse 5 verriegelt.

Die Ausstellschere 4 befindet sich in dem in den Fign. 2 und 3a gezeigten Funktionszustand. Die Ausstellschere 4 ist geschlossen, der Ausstellarm 6 und der weitere Scherenarm 7 verlaufen dementsprechend parallel zueinander. Die zwischen dem Ausstellarm 6 und dem weiteren Scherenarm 7 vorgesehene Zusatzverriegelungseinrichtung 32 ist wirksam. Dementsprechend greift der Zusatzriegelzapfen 34 an dem Ausstellarm 6 in den Riegelhaken 33 an dem weiteren Scherenarm 7 ein. An der Führungseinrichtung 27 befindet sich der an dem weiteren Scherenarm 7 angebrachte Führungszapfen 29 im Schlitzabschnitt 30 des Führungsschlitzes 28 an dem Ausstellarm 6. Die Spindelmutter 25 des Spindelantriebes 22 ist gemeinsam mit dem Führungsklotz 26 in die in den Abbildungen rechte Endstellung verfahren. Der elektrische Antriebsmotor 23 ist ausgeschaltet.

Soll der geschlossene Flügel 3 vollständig geöffnet werden, so ist der elektrische Antriebsmotor 23 einzuschalten und die Antriebsspindel 24 mit einer Drehrichtung zu betreiben, bei welcher sich die auf der Antriebsspindel 24 aufsitzende Spindelmutter 25 gemeinsam mit dem von der Antriebsspindel 24 frei durchsetzbaren Führungsklotz 26 aus der rechten Endstellung gemäß Fig. 3a nach links bewegt. Über die gemeinsame Anlenkstelle 11 an dem Führungsklotz 26 nimmt dieser den Ausstellarm 6 mit einer translatorischen Bewegung mit. Infolgedessen verlagert sich der mit dem weiteren Scherenarm 7 fest verbundene Führungszapfen 29 in dem Führungsschlitz 28 des Ausstellarms 6 nach rechts. Aufgrund des Zusammenwirkens von Führungszapfen 29 und Schlitzabschnitt 30 ergibt sich zunächst eine rein translatorische Bewegung des Ausstellarms 6 gegenüber dem weiteren Scherenarm 7.

Der Zusatzriegelzapfen 34 an dem Ausstellarm 6 bewegt sich gegenüber dem Riegelhaken 33 an dem weiteren Scherenarm 7 nach links. Ebenfalls in den Abbildungen nach links wird der Flügelbock 9 von dem Ausstellarm 6 mitgenommen. Über den Flügelbock 9 verschiebt der Ausstellarm 6 die Treibstange 15 an dem Flügel 3 gleichgerichtet. Dadurch bewegen sich die Riegelzapfen 19 an der Treibstange 15 an dem jeweils zugeordneten Schließstück 20 zu dessen Öffnungsseite hin.

Sobald sich im Laufe der translatorischen Entriegelungsbewegung des Ausstellarms 6 die Verhältnisse gemäß Fig. 3b ergeben, sind die Riegelzapfen 19 an dem Flügel 3 von den festrahmenseitigen Schließstücken 20 freigegeben. Der Zusatzriegelzapfen 34 der Zusatzverriegelungseinrichtung 32 hat den Riegelhaken 33 verlassen. Der Führungszapfen 29 der Führungseinrichtung 27 für den Ausstellarm 6 hat in dem Führungsschlitz 28 den Übergang zwischen dem Schlitzabschnitt 30 und dem Schlitzabschnitt 31 erreicht. Damit ist der Flügel 3 zwar nach wie vor geschlossen, nun aber von dem festen Rahmen 2 entriegelt.

Wird die Spindelmutter 25 mit dem Führungsklotz 26 und der daran vorgesehenen gemeinsamen Anlenkstelle 11 des Ausstellarms 6 und des weiteren Scherenarms 7 weiter in den Abbildungen nach links bewegt, so gelangt der Führungszapfen 29 an dem weiteren Scherenarm 7 in den Schlitzabschnitt 31 des Führungsschlitzes 28 an dem Ausstellarm 6. Infolgedessen führt der Ausstellarm 6 eine Antriebs-Schwenkbewegung in Öffnungsrichtung aus. Von dem Ausstellarm 6 wird der entriegelte Flügel 3 mitgenommen und dementsprechend mit einer Öffnungsbewegung angetrieben. Eine sich im Laufe der Antriebs- Schwenkbewegung des Ausstellarmes 6 und der damit verbundenen Öffnungsbewegung des Flügels 3 ergebende Zwischenstellung des Ausstellarms 6 ist in Fig. 3c gezeigt. Bei diesem Funktionszustand der Ausstellschere 4 befindet sich der weitere Scherenarm 7 noch in seiner Ausgangslage parallel zu dem festen Rahmen 2.

Wird der Spindelantrieb 22 weiterhin im öffnenden Sinne betrieben, so bewegt sich der Führungszapfen 29 an dem weiteren Scherenarm 7 ausgehend von den Verhältnissen gemäß Fig. 3c zurück in den Schlitzabschnitt 30 des Führungsschlitzes 28 an dem Ausstellarm 6. Der Führungszapfen 29 wandert dabei zu dem geschlossenen Ende des Schlitzabschnittes 30 hin. Unter entsprechender Bewegung des Ausstellarmes 6 sowie unter Schwenkbewegung des weiteren Scherenarms 7 relativ zu dem festen Rahmen 2 öffnet sich die Ausstellschere 4 über einen Öffnungswinkel von 90 Grad hinaus, bis sich schließlich der Funktionszustand gemäß den Fign. 1 und 3d ergibt. Die Spindelmutter 25 sowie der Führungsklotz 26 mit der gemeinsamen Anlenkstelle 11 des Ausstellarms 6 und des weiteren Scherenarms 7 befinden sich nun in ihrer linken Endstellung. Die Ausstellschere 4 sowie der an dem Ausstellarm 6 der Ausstellschere 4 angelenkte Flügel 3 sind maximal geöffnet.

Beim Schließen des Flügels 3 ergeben sich die vorstehend beschriebenen Abläufe in umgekehrter Reihenfolge. Abschließend wird der Ausstellarm 6 ausgehend von Verhältnissen gemäß Fig. 3b durch den Spindelantrieb 22 mit einer Verriegelungsbewegung translatorisch nach rechts bewegt. Der Ausstellarm 6 nimmt dabei den Flügelbock 9 sowie die mit diesem verbundene Treibstange 15 mit einer gleichgerichteten Bewegung mit. Dadurch gelangen die flügelseitigen Riegelzapfen 19 in Hintergriff mit den festrahmenseitigen Schließstücken 20. An der Zusatzverriegelungseinrichtung 32 läuft der Zusatzriegelzapfen 34 in den Riegelhaken 33 ein. Ist der Zusatzriegelzapfen 34 anfänglich höhenmäßig gegenüber der Aufnahme des Riegelhakens 33 versetzt, so sorgt die Einlaufschräge 35 an dem Riegelhaken 33 dafür, dass der Zusatzriegelzapfen 34 sicher in den Riegelhaken 33 einläuft. Damit verbunden ist eine Bewegung des mit dem Zusatzriegelzapfen 34 versehenen Ausstellarms 6 gegen den weiteren Scherenarm 7 und daraus resultierend ein Anpressen des an dem Ausstellarm 6 angebrachten Flügels 3 an den festen Rahmen 2.

Gemäß den Fign. 4 bis 7 wird die Ausstellschere 4 an einem Fenster zum Einbau in geneigte Flächen, im Einzelnen an einem Wohndachfenster 40, eingesetzt. Dabei ist die Ausstellschere 4 zwischen einem festen Rahmen 42 und einem Flügel 43 vorgesehen. Abweichend von dem Fester 1 gemäß den Fign. 1 bis 3d kann der Flügel 43 des Wohndachfensters 40 in eine so genannte "Putzstellung" überführt werden. In der Putzstellung ist der Flügel 43 in den Fign. 5 und 7 gezeigt. Die Flügelaußenseite ist in diesem Fall der Rauminnenseite zugewandt und somit für eine Reinigung zugänglich.

In die Putzstellung gemäß Fig. 5 wird der Flügel 43 ausgehend von seiner geöffneten Stellung gemäß Fig. 4 bewegt. In die Putzstellung gemäß Fig. 7 wird der Flügel 43 ausgehend von seiner in Fig. 6 gezeigten Schließlage überführt.

In beiden Fällen ist der Flügel 43 zunächst geschlossen und an dem festen Rahmen 42 verriegelt. Durch Betätigung des Spindelantriebes 22 in der vorstehend zu den Fign. 3a und 3b beschriebenen Weise wird der Flügel 43 zunächst entriegelt. Anschließend kann der Flügel 43 entweder durch weitere Betätigung des Spindelantriebes 22 drehgeöffnet werden (vgl. Fign. 3c, 3d) oder im geschlossenen aber entriegelten Zustand verbleiben.

Sowohl in der geöffneten Stellung als auch in der Schließlage ist der Flügel 43 zunächst mittels einer Arretierungsvorrichtung 44 gegen unerwünschte Bewegung in die Putzstellung gesichert. Teil der Arretierungsvorrichtung 44 ist ein Handgriff 45, mittels dessen der Flügel 43 für eine Schwenkbewegung um eine Schwenkachse 46 freigegeben werden kann.

Damit der Flügel 43 in die Putzstellung überführt werden kann, muss er nach dem Freigegeben für eine Schwenkbewegung um die Schwenkachse 46 von dem Ausstellarm 6 der Ausstellschere 4 gelöst werden. Zu diesem Zweck ist der Ausstellarm 6 mit einem Flügelbock 49, der anstelle des Flügelbocks 9 gemäß den Fign. 1 bis 3d vorgesehen ist, lösbar verbunden. Bevorzugtermaßen ist die lösbare Verbindung zwischen dem Ausstellarm 6 und dem Flügelbock 49 als Rastverbindung ausgestaltet. Zum Lösen dieser Rastverbindung ist der Flügel 43 nach dem Lösen der Arretierungsvorrichtung 44 von Hand um die Schwenkachse 46 in die Putzstellung gemäß Fig. 5 oder in die Putzstellung gemäß Fig. 7 zu schwenken.

## Patentansprüche

1. Fenster, Tür oder dergleichen mit einem festen Rahmen (2) sowie mit einem Flügel (3), der mittels einer Verriegelungseinrichtung (21) an dem festen Rahmen (2) ver- und/oder entriegelbar ist und der im entriegelten Zustand mittels eines Flügelantriebes relativ zu dem festen Rahmen (2) mit einer Öffnungsbewegung oder mit einer Schließbewegung bewegbar ist,
• wobei der Flügelantrieb einen Ausstellarm (6) umfasst, der flügelseitig sowie festrahmenseitig an jeweils einer Anlenkstelle (8, 11) unter Ausbildung jeweils einer Antriebs-Schwenkachse (10, 12) schwenkbar angelenkt ist und der als Scherenarm mit einem weiteren Scherenarm (7) eine zwischen dem Flügel (3) und dem festen Rahmen (2) vorgesehene zweiarmige Ausstellschere (4) bildet,
• wobei der Ausstellarm (6) und der weitere Scherenarm (7) mit einer Antriebs-Schwenkbewegung antreibbar sind und bei einer Antriebs-Schwenkbewegung den Flügel (3) mit einer Öffnungsbewegung oder mit einer Schließbewegung antreiben
• wobei eine der Anlenkstellen (8, 11) des Ausstellarms (8) eine gemeinsame Anlenkstelle (11) ausbildet, an welcher der Ausstellarm (6) und der weitere Scherenarm (7) aneinander angelenkt sind,
• wobei der Ausstellarm (6) an seiner anderen Anlenkstelle (8) mit Abstand von der gemeinsamen Anlenkstelle (11) mit einem beweglichen Verriegelungselement (15) der Verriegelungseinrichtung (21) verbunden ist, welches flügelseitig oder festrahmenseitig vorgesehen ist,
• wobei der weitere Scherenarm (7) mit Abstand von der gemeinsamen Anlenkstelle (11) eine weitere Anlenkstelle (13) aufweist, und
• wobei das bewegliche Verriegelungselement (15) aufgrund einer Verriegelungsbewegung des Ausstellarms (6) in eine Verriegelungsstellung, in welcher der Flügel (3) gegen eine Öffnungsbewegung gesperrt ist oder aufgrund einer Entriegelungsbewegung des Ausstellarms (6) in eine Entriegelungsstellung bewegbar ist, in welcher der Flügel (3) für eine Öffnungsbewegung freigegeben ist,
**dadurch gekennzeichnet, dass**
an dem weiteren Scherenarm (7) eine motorische Antriebseinrichtung (22) für den Ausstellarm (6) angeordnet ist, mittels derer der Ausstellarm (6) bei geschlossenem Flügel (3) unter Mitnahme des beweglichen Verriegelungselementes (15) mit einer Verriegelungsbewegung oder mit einer Entriegelungsbewegung antreibbar ist und mittels derer außerdem der Ausstellarm (6) und der mit der motorischen Antriebseinrichtung (22) versehene weitere Scherenarm (7) mit einer Antriebs-Schwenkbewegung antreibbar sind.

2. Fenster, Tür oder dergleichen nach Anspruch 1, **dadurch gekennzeichnet, dass** als bewegliches Verriegelungselement (15) eine an dem Flügel (3) oder dem festen Rahmen (2) in Umfangsrichtung geführte Treibstange vorgesehen ist.

3. Fenster, Tür oder dergleichen nach einem der vorhergehenden Ansprüche, **dadurch gekennzeichnet, dass** für den Ausstellarm (6) eine Führungseinrichtung (27) vorgesehen ist, mittels derer der Ausstellarm (6) bei der Verriegelungsbewegung und/oder der Entriegelungsbewegung sowie bei der Antriebs-Schwenkbewegung geführt ist.

4. Fenster, Tür oder dergleichen nach Anspruch 3, **dadurch gekennzeichnet, dass** die Führungseinrichtung (27) für den Ausstellarm (6) eine Führungsbahn (28) sowie einen Bahnfolger (29) umfasst.

5. Fenster, Tür oder dergleichen nach Anspruch 3 oder Anspruch 4, **dadurch gekennzeichnet, dass** die gemeinsame Anlenkstelle (11) bei der Verriegelungsbewegung und/oder bei der Entriegelungsbewegung sowie bei der Antriebs- Schwenkbewegung des Ausstellarms (6) mit einer translatorischen Bewegung antreibbar ist und dass mittels der Führungseinrichtung (27) des Ausstellarms (6) die translatorische Bewegung der Anlenkstelle (11) in eine Antriebs-Schwenkbewegung des Ausstellarms (6) umsetzbar ist.

6. Fenster, Tür oder dergleichen nach einem der Ansprüche 3 bis 5, **dadurch gekennzeichnet, dass** die Führungseinrichtung (27) für den Ausstellarm (6) Führungselemente umfasst, die einerseits an dem Ausstellarm (6) und andererseits an dem weiteren Scherenarm (7) vorgesehen sind.

7. Fenster, Tür oder dergleichen nach einem der vorhergehenden Ansprüche, **dadurch gekennzeichnet, dass** der Ausstellarm (6) an einer Anlenkstelle (8) schwenkbar angelenkt ist, die mit dem beweglichen Verriegelungselement (15) lösbar verbunden ist.

8. Fenster nach einem der vorhergehenden Ansprüche in Form eines Fensters zum Einbau in geneigte Flächen, vorzugsweise in Form eines Wohndachfensters, **dadurch gekennzeichnet, dass** das Fenster einen Flügel (43) aufweist, der mit einer Schwenkbewegung in eine Putzstellung schwenkbar und mittels einer lösbaren Arretierungsvorrichtung (44) gegen eine Schwenkbewegung in die Putzstellung arretierbar ist und dass der Ausstellarm (6) des Flügelantriebes entkoppelt von der Arretierungsvorrichtung (44) mit einer Verriegelungsbewegung und/oder mit einer Entriegelungsbewegung antreibbar ist.

9. Fenster, Tür oder dergleichen nach einem der vorhergehenden Ansprüche, **dadurch gekennzeichnet, dass** eine Zusatzverriegelungseinrichtung (32) vorgesehen ist, mittels derer der Ausstellarm (6) an dem weiteren Scherenarm (7) festlegbar und/oder mittels derer der Ausstellarm (6) von dem weiteren Scherenarm (7) freigebbar ist und die ein an dem Ausstellarm (6) vorgesehenes bewegliches Zusatzverriegelungselement (34) umfasst, welches durch eine Verriegelungsbewegung des Ausstellarms (6) in eine Verriegelungsstellung und durch eine Entriegelungsbewegung des Ausstellarms (6) in eine Entriegelungsstellung bewegbar ist, wobei der Ausstellarm (6) bei Verriegelungsstellung des beweglichen Zusatzverriegelungselementes (34) an dem weiteren Scherenarm (7) gegen eine Antriebs-Schwenkbewegung festgelegt und bei Entriegelungsstellung des beweglichen Zusatzverriegelungselementes (34) von dem weiteren Scherenarm (7) für eine Antriebs-Schwenkbewegung freigegeben ist.

10. Zweiarmige Ausstellschere zur Anordnung zwischen einem Flügel (3) und einem festen Rahmen (2) eines Fensters, einer Tür oder dergleichen,
● wobei die zweiarmige Ausstellschere von einem Ausstellarm und einem weiteren Scherenarm (7) gebildet ist,
● wobei der Ausstellarm (6) und der weitere Scherenarm (7) mit einer Antriebs- Schwenkbewegung antreibbar sind und der Flügel (3) bei einer Antriebs- Schwenkbewegung des Ausstellarms (6) und des weiteren Scherenarms (7) mit einer Öffnungsbewegung oder mit einer Schließbewegung antreibbar ist,
● wobei der Ausstellarm (6) flügelseitig sowie festrahmenseitig an jeweils einer Anlenkstelle (8, 11) unter Ausbildung jeweils einer Antriebs-Schwenkachse (10, 12) schwenkbar anlenkbar ist,
● wobei eine der Anlenkstellen (8, 11) des Ausstellarms (6) eine gemeinsame Anlenkstelle (11) ausbildet, an welcher der Ausstellarm (6) und der weitere Scherenarm (7) aneinander angelenkt sind,
● wobei der Ausstellarm (6) an seiner anderen Anlenkstelle (8) mit Abstand von der gemeinsamen Anlenkstelle (11) mit einem beweglichen Verriegelungselement (15) einer Verriegelungseinrichtung (21) verbindbar ist,
● wobei der weitere Scherenarm (7) mit Abstand von der gemeinsamen Anlenkstelle (11) eine weitere Anlenkstelle (13) aufweist,
● wobei der Ausstellarm (6) mit einer Verriegelungsbewegung oder mit einer Entriegelungsbewegung bewegbar ist und
● wobei das bewegliche Verriegelungselement (15) aufgrund einer Verriegelungsbewegung des Ausstellarms (6) in eine Verriegelungsstellung oder aufgrund einer Entriegelungsbewegung des Ausstellarms (6) in eine Entriegelungsstellung bewegbar ist und der Flügel (3) bei Verriegelungsstellung des Verriegelungselements (15) gegen eine Öffnungsbewegung gesperrt und bei Entriegelungsstellung des beweglichen Verriegelungselements (15) für eine Öffnungsbewegung freigegeben ist,
● **dadurch gekennzeichnet, dass**
an dem weiten Scherenarm (7) eine motorische Antriebseinrichtung (22) für den Ausstellarm (6) angeordnet ist, mittels derer der Ausstellarm (6) bei geschlossenem Flügel (3) unter Mitnahme des beweglichen Verriegelungselementes (15) mit einer Verriegelungsbewegung oder mit einer Entriegelungsbewegung antreibbar ist und mittels derer außerdem der Ausstellarm (6) und der mit der motorischen Antriebseinrichtung (22) versehene weitere Scherenarm (7) mit einer Antriebs-Schwenkbewegung antreibbar sind.

## Claims

1. Window, door or the like having a fixed frame (2) and having a wing (3) which by means of a locking device (21) is lockable to and/or unlockable from the fixed frame (2) and which, in the unlocked state, is movable by means of a wing drive relative to the fixed frame (2) with an opening movement or with a closing movement,
● wherein the wing drive comprises an opening arm (6) which is pivotally linked at the wing side and at the frame side to a respective linkage point (8, 11) to form a driving pivot axis (10, 12) in each case and which, as a scissor arm, forms with a further scissor arm (7) a two-armed opening scissor arrangement (4) provided between the wing (3) and the fixed frame (2),
● wherein the opening arm (6) and the further scissor arm (7) are drivable with a driving pivoting movement and, upon a driving pivoting movement, drive the wing (3) with an opening movement or with a closing movement
● wherein one of the linkage points (8, 11) of the opening arm (8) forms a common linkage point (11) at which the opening arm (6) and the further scissor arm (7) are linked to each other,
● wherein the opening arm (6) is connected at its other linkage point (8), at a distance from the common linkage point (11), to a movable locking element (15) of the locking device (21), which locking element (15) is provided on the wing side or on the fixed frame side,
● wherein the further scissor arm (7) has, at a distance from the common linkage point (11), a further linkage point (13), and
● wherein the movable locking element (15) is movable, as a result of a locking movement of the opening arm (6), into a locking position, in which the wing (3) is locked to prevent an opening movement, or is movable, as a result of an unlocking movement of the opening arm (6), into an unlocking position, in which the wing (3) is released for an opening movement,
**characterised in that**
there is disposed on the further scissor arm (7) a motor-driven driving device (22) for the opening arm (6), by means of which the opening arm (6) is drivable, when the wing (3) is closed, with a locking movement or with an unlocking movement, taking with it the movable locking element (15), and by means of which, in addition, the opening arm (6) and the further scissor arm (7) which is provided with the motor-driven driving device (22) are drivable with a driving pivoting movement.

2. Window, door or the like according to claim 1, **characterised in that** a driving rod which is guided in the peripheral direction on the wing (3) or on the fixed frame (2) is provided as the movable locking element (15).

3. Window, door or the like according to either of the preceding claims, **characterised in that** there is provided for the opening arm (6) a guide device (27) by means of which the opening arm (6) is guided during the locking movement and/or the unlocking movement and also during the driving pivoting movement.

4. Window, door or the like according to claim 3, **characterised in that** the guide device (27) for the opening arm (6) comprises a guideway (28) and a guideway follower (29).

5. Window, door or the like according to claim 3 or claim 4, **characterised in that** the common linkage point (11) is drivable with a translatory movement during the locking movement and/or during the unlocking movement and also during the driving pivoting movement of the opening arm (6), and by means of the guide device (27) of the opening arm (6) the translatory movement of the linkage point (11) may be converted into a driving pivoting movement of the opening arm (6).

6. Window, door or the like according to any one of claims 3 to 5, **characterised in that** the guide device (27) for the opening arm (6) includes guide elements provided on the one hand on the opening arm (6) and on the other hand on the further scissor arm (7).

7. Window, door or the like according to any one of the preceding claims, **characterised in that** the opening arm (6) is pivotally linked to a linkage point (8) that is releasably connected to the movable locking element (15).

8. Window according to any one of the preceding claims in the form of a window for installation in inclined surfaces, preferably in the form of a roof window, **characterised in that** the window has a wing (43) which may be pivoted with a pivoting movement into a cleaning position and which is arrestable by means of a releasable arresting device (44) to prevent pivoting into the cleaning position, and the opening arm (6) of the wing drive is drivable uncoupled from the arresting device (44) with a locking movement and/or with an unlocking movement.

9. Window, door or the like according to any one of the preceding claims, **characterised in that** an additional locking device (32) is provided by means of which the opening arm (6) may be secured to the further scissor arm (7) and/or by means of which the opening arm (6) may be released from the further scissor arm (7) and which includes a movable additional locking element (34) which is provided on the opening arm (6) and which is movable by a locking movement of the opening arm (6) into a locking position and by an unlocking movement of the opening arm (6) into an unlocking position, the opening arm (6) being secured to the further scissor arm (7) to prevent a driving pivoting movement in the locking position of the movable additional locking element (34) and being released from the further scissor arm (7) for a driving pivoting movement in the unlocking position of the movable additional locking element (34).

10. Two-armed opening scissor arrangement to be disposed between a wing (3) and a fixed frame (2) of a window, door or the like,
• wherein the two-armed opening scissor arrangement is formed by an opening arm and a further scissor arm (7),
• wherein the opening arm (6) and the further scissor arm (7) are drivable with a driving pivoting movement and the wing (3) is drivable with an opening movement or with a closing movement upon a driving pivoting movement of the opening arm (6) and the further scissor arm (7),
• wherein the opening arm (6) is pivotally linkable at the wing side and at the frame side to a respective linkage point (8, 11) to form a driving pivot axis (10, 12) in each case,
• wherein one of the linkage points (8, 11) of the opening arm (6) forms a common linkage point (11) at which the opening arm (6) and the further scissor arm (7) are linked to each other,
• wherein the opening arm (6) is connectable at its other linkage point (8), at a distance from the common linkage point (11), to a movable locking element (15) of a locking device (21),
• wherein the further scissor arm (7) has, at a distance from the common linkage point (11), a further linkage point (13), and
• wherein the opening arm (6) is movable with a locking movement or with an unlocking movement and
• wherein the movable locking element (15) is movable, as a result of a locking movement of the opening arm (6), into a locking position, or is movable, as a result of an unlocking movement of the opening arm (6), into an unlocking position, and the wing (3) is locked to prevent an opening movement when the locking element (15) is in the locking position and is released for an opening movement when the movable locking element (15) is in the unlocking position,
**characterised in that**
there is disposed on the further scissor arm (7) a motor-driven driving device (22) for the opening arm (6), by means of which the opening arm (6) is drivable, when the wing (3) is closed, with a locking movement or with an unlocking movement, taking with it the movable locking element (15), and by means of which, in addition, the opening arm (6) and the further scissor arm (7) which is provided with the motor-driven driving device (22) are drivable with a driving pivoting movement.

## Revendications

1. Fenêtre, porte ou analogue, avec un châssis fixe (2) et avec un battant (3) qui peut être verrouillé sur le châssis fixe (2) et/ou déverrouillé au moyen d'un dispositif de verrouillage (21) et qui, dans l'état déverrouillé, peut être déplacé par rapport au châssis fixe (2), au moyen d'un entraînement de battant, en un mouvement d'ouverture ou en un mouvement de fermeture,
- sachant que l'entraînement de battant comprend un bras de déploiement (6), qui est articulé à pivotement du côté du battant ainsi que du côté du châssis fixe en un point d'articulation respectif (8, 11) avec formation d'un axe de pivotement d'entraînement respectif (10, 12), et qui, en tant que bras de compas, forme avec un autre bras de compas (7) un compas de déploiement (4) à deux bras prévu entre le battant (3) et le châssis fixe (2),
- sachant que le bras de déploiement (6) et l'autre bras de compas (7) peuvent être entraînés en un mouvement pivotant d'entraînement et, lors d'un mouvement pivotant d'entraînement, entraînent le battant (3) en un mouvement d'ouverture ou en un mouvement de fermeture,
- sachant qu'un des points d'articulation (8, 11) du bras de déploiement (6) forme un point d'articulation commun (11) où le bras de déploiement (6) et l'autre bras de compas (7) sont articulés l'un à l'autre,
- sachant que le bras de déploiement (6) est relié à son autre point d'articulation (8), à distance du point d'articulation commun (11), à un élément de verrouillage mobile (15) du dispositif de verrouillage (21) qui est prévu du côté du battant ou du côté du châssis fixe,
- sachant que l'autre bras de compas (7) présente à distance du point d'articulation commun (11) un autre point d'articulation (13), et
- sachant que l'élément de verrouillage mobile (15) peut être déplacé en raison d'un mouvement de verrouillage du bras de déploiement (6) dans une position de verrouillage dans laquelle le battant (3) est empêché d'effectuer un mouvement d'ouverture, ou, en raison d'un mouvement de déverrouillage du bras de déploiement (6), dans une position de déverrouillage dans lequel le battant (3) est autorisé à effectuer un mouvement d'ouverture,
**caractérisée en ce qu'**un dispositif d'entraînement motorisé (22) pour le bras de déploiement (6) est disposé sur l'autre bras de compas (7), dispositif au moyen duquel le bras de déploiement (6), le battant (3) étant fermé, peut être entraîné avec entraînement conjoint de l'élément de verrouillage mobile (15) en un mouvement de verrouillage ou en un mouvement de déverrouillage, et dispositif au moyen duquel en outre le bras de déploiement (6) et l'autre bras de compas (7) pourvu du dispositif d'entraînement motorisé (22) peuvent être entraînés en un mouvement pivotant d'entraînement.

2. Fenêtre, porte ou analogue selon la revendication 1, **caractérisée en ce qu'**il est prévu comme élément de verrouillage mobile (15) une crémone guidée en direction périphérique sur le battant (3) ou sur le châssis fixe (2).

3. Fenêtre, porte ou analogue selon l'une des revendications précédentes, **caractérisée en ce qu'**il est prévu pour le bras de déploiement (6) un dispositif de guidage (27) au moyen duquel le bras de déploiement (6) est guidé lors du mouvement de verrouillage et/ou du mouvement de déverrouillage ainsi que lors du mouvement pivotant d'entraînement.

4. Fenêtre, porte ou analogue selon la revendication 3, **caractérisée en ce que** le dispositif de guidage (27) pour le bras de déploiement (6) comprend une coulisse (28) ainsi qu'un suiveur de coulisse (29).

5. Fenêtre, porte ou analogue selon la revendication 3 ou la revendication 4, **caractérisée en ce que** le point d'articulation commun (11) peut être entraîné en un mouvement de translation lors du mouvement de verrouillage et/ou lors du mouvement de déverrouillage ainsi que lors du mouvement pivotant d'entraînement du bras de déploiement (6), et **en ce que**, au moyen du dispositif de guidage (27) du bras de déploiement (6), le mouvement de translation du point d'articulation (11) peut être transformé en un mouvement pivotant d'entraînement du bras de déploiement (6).

6. Fenêtre, porte ou analogue selon l'une des revendications 3 à 5, **caractérisée en ce que** le dispositif de guidage (27) pour le bras de déploiement (6) comprend des éléments de guidage qui sont prévus d'une part sur le bras de déploiement (6) et d'autre part sur l'autre bras de compas (7).

7. Fenêtre, porte ou analogue selon l'une des revendications précédentes, **caractérisée en ce que** le bras de déploiement (6) est articulé à pivotement en un point d'articulation (8) qui est relié de manière amovible à l'élément de verrouillage mobile (15).

8. Fenêtre selon l'une des revendications précédentes à installer dans des surfaces inclinées, de préférence sous la forme d'une fenêtre de toit d'habitation, **caractérisée en ce que** la fenêtre présente un battant (43) qui peut être pivoté par un mouvement pivotant dans une position de nettoyage et qui peut être bloqué au moyen d'un dispositif de blocage amovible (44) pour empêcher un mouvement pivotant dans la position de nettoyage, et **en ce que** le bras de déploiement (6) de l'entraînement de battant peut être entraîné en un mouvement de verrouillage et/ou en un mouvement de déverrouillage de manière désaccouplée du dispositif de blocage (44).

9. Fenêtre, porte ou analogue selon l'une des revendications précédentes, **caractérisée en ce qu'**il est prévu un dispositif de verrouillage supplémentaire (32) au moyen duquel le bras de déploiement (6) peut être fixé en position sur l'autre bras de compas (7) et/ou au moyen duquel le bras de déploiement (6) peut être dégagé de l'autre bras de compas (7), et qui présente un élément de verrouillage supplémentaire mobile (34), prévu sur le bras de déploiement (6), qui peut être déplacé par un mouvement de verrouillage du bras de déploiement (6) dans une position de verrouillage et par un mouvement de déverrouillage du bras de déploiement (6) dans une position de déverrouillage, sachant que le bras de déploiement (6), dans la position de verrouillage de l'élément de verrouillage supplémentaire mobile (34), est fixé sur l'autre bras de compas (7) pour empêcher un mouvement pivotant d'entraînement, et dans la position de déverrouillage de l'élément de verrouillage supplémentaire mobile (34), est dégagé de l'autre bras de compas (7) pour permettre un mouvement pivotant d'entraînement.

10. Compas de déploiement à deux bras à disposer entre un battant (3) et un châssis fixe (2) d'une fenêtre, d'une porte ou analogue,
- sachant que le compas de déploiement à deux bras est formé par un bras de déploiement et un autre bras de compas (7),
- sachant que le bras de déploiement (6) et l'autre bras de compas (7) peuvent être entraînés en un mouvement pivotant d'entraînement et que, lors d'un mouvement pivotant d'entraînement du bras de déploiement (6) et de l'autre bras de compas (7), le battant (3) peut être entraîné en un mouvement d'ouverture ou en un mouvement de fermeture,
- sachant que le bras de déploiement (6) peut être articulé à pivotement du côté du battant ainsi que du côté du châssis fixe en un point d'articulation respectif (8, 11) avec formation d'un axe de pivotement d'entraînement respectif (10, 12),
- sachant qu'un des points d'articulation (8, 11) du bras de déploiement (6) forme un point d'articulation commun (11) où le bras de déploiement (6) et l'autre bras de compas (7) sont articulés l'un à l'autre,
- sachant que le bras de déploiement (6) peut être relié à son autre point d'articulation (8), à distance du point d'articulation commun (11), à un élément de verrouillage mobile (15) d'un dispositif de verrouillage (21),
- sachant que l'autre bras de compas (7) présente à distance du point d'articulation commun (11) un autre point d'articulation (13),
- sachant que le bras de déploiement (6) peut être déplacé en un mouvement de verrouillage ou en un mouvement de déverrouillage, et
- sachant que l'élément de verrouillage mobile (15) peut être déplacé en raison d'un mouvement de verrouillage du bras de déploiement (6) dans une position de verrouillage ou en raison d'un mouvement de déverrouillage du bras de déploiement (6) dans une position de déverrouillage, et que le battant (3) est empêché d'effectuer un mouvement d'ouverture dans la position de verrouillage de l'élément de verrouillage (15), et est autorisé à effectuer un mouvement d'ouverture dans la position de déverrouillage de l'élément de verrouillage mobile (15),
**caractérisé en ce qu'**un dispositif d'entraînement motorisé (22) pour le bras de déploiement (6) est disposé sur l'autre bras de compas (7), dispositif au moyen duquel le bras de déploiement (6), le battant (3) étant fermé, peut être entraîné avec entraînement conjoint de l'élément de verrouillage mobile (15) en un mouvement de verrouillage ou en un mouvement de déverrouillage, et dispositif au moyen duquel en outre le bras de déploiement (6) et l'autre bras de compas (7) pourvu du dispositif d'entraînement motorisé (22) peuvent être entraînés en un mouvement pivotant d'entraînement.
